# EUROPÄISCHE PATENTSCHRIFT

(11) **EP 3 165 685 B1**
(45) Veröffentlichungstag und Bekanntmachung des Hinweises auf die Patenterteilung: **20.06.2018**
(21) Anmeldenummer: 16202693.4
(22) Anmeldetag: 03.05.2010
(51) Int. Cl.: E03B 9/10, E02D 29/14, E03B 7/09, B05B 15/00

(54) **SCHACHTANORDNUNG**
SHAFT ARRANGEMENT
DISPOSITIF DE PUITS

(30) Priorität: 05.05.2009 DE 102009019988; 22.05.2009 DE 102009022425
(43) Veröffentlichungstag der Anmeldung: 10.05.2017
(62) Teilanmeldung aus: 10718492.1
(73) Patentinhaber: Husqvarna AB, 56182 Huskvarna (SE)
(72) Erfinder: Renner, Thomas, 89079 Ulm (DE)
(74) Vertreter: Finkele, Rolf

(56) Entgegenhaltungen:
- DE-A1- 2 517 999
- DE-A1- 3 609 593

## Beschreibung

Die Erfindung betrifft eine Schachtanordnung eines Gartenbewässerungssystems.

Bei Gartenbewässerungssystemen ist es gebräuchlich, fest installierte Leitungen, typischerweise Kunststoffrohre, im Erdboden zu verlegen und Funktionseinheiten, wie insbesondere Anschlussstellen in Schachtgehäusen, welche in die Erde eingegraben sind, unterzubringen. Solche Funktionseinheiten können beispielsweise Ventile oder Zapfstellen enthalten.

Um Zugang zu den im Schachtgehäuse angeordneten Anschlussstellen zu haben, ist typischerweise eine nach oben weisende Schachtöffnung durch einen Deckel verschließbar, welcher um ein Schwenkgelenk verschwenkbar ist, um die Schachtöffnung frei zu geben. Der Schachtdeckel liegt entlang einer Randkurve an dem Schachtgehäuse an und ist typischerweise auch über diese Randkurve vertikal an dem Schachtgehäuse abgestützt. Der Schachtdeckel ist in einer Stabilität ausgeführt, welche das Betreten des Schachtdeckels durch eine Person ohne Zerstörung des Schachtdeckels zuläßt. Typischerweise können hier an der nach unten weisenden Seite des Schachtdeckels Aussteifungsrippen vorgesehen sein.

Gebräuchliche Schachtanordnungen zeigen verschiedene Anfälligkeiten gegen Beschädigung, beispielsweise durch Ansaugen eines nicht arretierten geschlossenen Deckels beim Überfahren mit einem Rasenmäher oder Beschädigung eines nach oben abstehenden geöffneten Schachtdeckels während des Anschlusses eines Schlauches an eine im Schacht angeordnete Zapfstelle. Eine derartige Schachanordnung ist auch aus der deutschen Offenlegungsschrift DE 25 17 999 A1 bekannt, bei welcher der Schachtdeckel über einen an der Innenseite des Deckels angreifenden Kolben gleichzeitig mit Betrieb des Regners vom Schacht abgehoben wird. Hierbei wird der Deckel um eine außerhalb des durch den Deckel verschließbaren Raumes angeordnete Schwenkachse von einer Schließstellung in eine Öffnungsstellung geschwenkt. Bei geöffnetem Deckel grenzt einzig die Wand des Schachtes diesen von dessen Umgebung ab. Hierdurch ergibt sich insbesondere die Gefahr des Einfallens von Erdpartikeln oder das Einklemmen von Gras aus der Umgebung bei Wiederverschließen des Schachtes.
Diese Gefahr liegt gleichsam auch bei dem mit der deutschen Offenlegungsschrift DE 36 09 593 A1 vor.

Die Erfindung ist im Anspruch 1 beschrieben. Die abhängigen Ansprüche enthalten vorteilhafte Ausgestaltungen und Weiterbildungen der Erfindung.

Die Deckelfläche ist im geschlossenen Zustand des Deckels bzw. die frei gegebene Öffnung im geöffneten Zustand des Deckels von dem Außenrand der Schachtanordnung durch eine Ringfläche um wenigstens 10 % des Durchmessers der Oberseite der Schachtanordnung beabstandet. Hierdurch kann insbesondere die Gefahr des Einfallens von Erdpartikeln oder das Einklemmen von Gras aus der Umgebung verringert werden.

Durch die zumindest teilweise Verlagerung der Deckelfläche des Schachtdeckels in dessen Öffnungsstellung ins Schachtinnere wird der Überstand des Schachtdeckels über das Schachtgehäuse in der Öffnungsstellung zumindest erheblich verringert, in bevorzugter Ausführung im wesentlichen ganz beseitigt. Vorteilhafterweise wird die Schwenkachse unterhalb der Randkurve angeordnet und in vertikaler Projektion innerhalb der Projektionsfläche der Schachtöffnung positioniert. Dies führt gegenüber den bekannten Schachtdeckelanordnungen mit am Rande des Schachtes angeordnetem Schwenkgelenk und in Öffnungsstellung vollständig oberhalb der Randkurve befindlichem Schachtdeckel zu einer anderen Lagerung und Schwenkbewegung des Schachtdeckels. Insbesondere entfällt die Gefahr eines unbeabsichtigten Öffnens des Schachtdeckels durch einen von einem Rasenmäher erzeugten Unterdruck dadurch, dass ein solcher Unterdruck auf verschiedene Flächenabschnitte der Deckelfläche bezüglich einer Verschwenkung entgegen gesetzt wirkt und sich damit quasi neutralisiert.

Die Begriffe horizontal und vertikal sind auf die Ausrichtung der Schachtanordnung in deren regulärer Einbaulage im Erdboden bezogen.

Die Deckelfläche ist vorteilhafterweise gegen die Randkurve, als welche die in der Schließstellung des Deckels an der Schachtoberseite zwischen dem beweglichen Deckel und dem feststehenden Gehäuseteil annähernd linienförmige Anlagefläche verstanden sei, nach oben gewölbt, was dem Deckel eine erhöhte Stabilität gegen Trittbelastung verleiht. Vorteilhafterweise ist die Deckelfläche über Gelenkstützen zu dem tiefer angeordneten Schwenkgelenk hin verlängert. Das Schwenkgelenk besitzt vorteilhafterweise eine gegenüber bekannten Anordnungen große Gelenkgleitfläche um die Schwenkachse, deren Radius vorteilhafterweise wenigstens 10 % des maximalen Durchmessers der im geschlossenen Zustand sichtbaren Deckelfläche oder der Schachtöffnung bei geöffnetem Deckel beträgt.

Die Lagerung des Deckels in dem Schwenkgelenk kann vorteilhafterweise derart gestaltet sein, dass der Deckel bei der Öffnungsbewegung schnell einen Abstand von der zuvor an dem Deckel anliegenden feststehenden Berandung gewinnt, wobei ein Abstand von einem oder wenigen Millimetern geneigt, um ein Entlangstreifen des Deckels an der Berandung mit der Gefahr des Zerkratzens durch harte Erdpartikel zu vermeiden. Für eine solche Bewegung welche vorteilhafterweise von einer reinen Rotationsbewegung, um ein Schwenkgelenk abweichen und ein schnelleres geringfügiges Absenken des Deckels an der Berandung bewirken kann, kann z. B. eine Führungskurve, ein Hebelgelenk, eine Dezentrierung der Schwenkachse etc. vorteilhaft einsetzbar sein.

Die Ringfläche ist vorteilhafterweise Teil eines Einsatzkörpers, der abnehmbar in ein dauerhaft in dem Boden verbleibendes Schachtgehäuse eingesetzt ist, wobei vorteilhafterweise das Schwenkgelenk, um welches der Deckel schwenkbar ist, zwischen dem Einsatzkörper und einem die Deckelfläche enthaltenden Deckelkörper ausgebildet ist. Eine Haltevorrichtung, welche in der Schließstellung des Deckels eine manuell überwindbare Haltekraft aufbringt und als Klemmung oder vorzugsweise als Verrastung ausgeführt sein kann, ist vorteilhafterweise bei der Gelenkanordnung und damit in einer vor Einwirkung von UV-Strahlung weitgehend geschützten Position angeordnet.

Die Erfindung ist nachfolgend unter Bezugnahme auf die Abbildungen noch eingehend veranschaulicht. Dabei zeigt:
- Fig. 1: eine Schachtanordnung bei geschlossenem Deckel in Schrägansicht,
- Fig. 2: die Anordnung nach Fig. 1 in aufgeschnittener Darstellung,
- Fig. 3: eine Seitenansicht zu Fig. 2,
- Fig. 4: eine geschnittene Schrägansicht bei geöffnetem Deckel,
- Fig. 5: einen mit Deckel abnehmbaren Ringkörper.

Fig. 1 zeigt in Schrägansicht von oben eine erfindungsgemäße Schachtanordnung, deren Schachtgehäuse SG in einen oberen Abschnitt SO mit im wesentlichen kreiszylindrischer Wand und einen unter einem Abschnitt SU unterteilt ist. Aus der geschnittenen Darstellung nach Fig. 2 in einer vertikalen Mittellängsebene als Schnittebene ist ersichtlich, dass in dem oberen Gehäuseabschnitt SO die Gehäusewand im wesentlichen eine kreiszylindrische Mantelfläche bildet und im unteren Gehäuseabschnitt SU der Schachtboden SB, welcher den Innenraum der Schachtanordnung nach unten begrenzt, von der Außenwand her nach unten zur Mitte hin abfällt. Der Schachtboden SB kann vorteilhafterweise wie dargestellt eine gekrümmt gewölbte Form aufweisen, kann aber auch andere Formen annehmen und insbesondere auch eben verlaufen.

Die Schachtanordnung ist an der Oberseite durch eine Ringfläche RF und eine Deckelfläche DF abgeschlossen. Die Ringfläche RF ist Teil eines Einsatzkörpers, welcher mit einer sich vertikal nach unten erstreckenden Wand RW innerhalb der Wand des oberen Abschnitts SO des Schachtgehäuses einliegt und sich vorteilhafterweise mit einem radial nach außen weisenden Überstand der Ringfläche über die Wand RW hinaus auf der Oberkante des Schachtgehäuseabschnitts SO abstützt. Die radiale Breite der Ringfläche RF in auf die Mittelachse MA bezogener Radialrichtung beträgt vorteilhafterweise wenigstens 10 % des Außendurchmessers des Ringkörpers, welcher im skizzierten Fall im wesentlichen gleich dem Außendurchmesser des Schachtgehäuses ist. Ein radialer Abstand der Deckelfläche bzw. der von dieser abgedeckten Öffnung von dem umgebenden Boden und Pflanzenbereichs vermindert die Gefahr, dass Erdpartikel in das Schachtinnere fallen oder dass beim Schließen des Deckels Pflanzenteile eingeklemmt werden und der Deckel nicht richtig schließt.

Die Deckelfläche DF bildet im in Fig. 1 und Fig. 2 dargestellten Schließzustand des Deckels die nach oben weisende, für den Benutzer sichtbare Fläche des Deckels, welche entlang einer nachfolgend als Randkurve bezeichneten, annähernd linienförmigen Fläche an der Ringfläche RF anliegt und die von der Ringfläche RF umgebene Schachtöffnung abdeckt. Die Deckelfläche RF kann sich dabei geringfügig unter bzw. über die Ringfläche im Bereich der Schachtöffnung erstrecken.

Mit der Deckelfläche verbunden ist ein Fortsatz in Form einer Grifflasche HL, welche als Ansatzpunkt für einen Finger eines Benutzers zum Öffnen des Deckels dient, indem der Deckel bei der Grifflasche HL nach oben geschwenkt wird. Bei der Schwenkbewegung wird zugleich der Deckel an seinem der Grifflasche HL bezüglich der Mittelachse MA entgegen gesetzt liegenden Abschnitt nach unten ins Innere des Schachtgehäuses hinein abgesenkt. In Fig. 4 ist eine der Fig. 2 entsprechende Ansicht bei vollständig in die Öffnungsstellung verschwenktem Deckel dargestellt, in welcher die Deckelfläche DF im wesentlichen ganz in das Innere des Schachtgehäuses abgesenkt ist und nur noch die Grifflasche GL über die Ringfläche hinausragt und als Griffansatz zum Schließen des Deckels dient.

Der Deckel enthält vorteilhafterweise in Fortsetzung der Deckelfläche an bezüglich der Schwenkachse SA entgegen gesetzten Enden der Deckelfläche liegende Gelenkstützen GS, welche die deckelseitigen Teile einer Schwenkgelenkanordnung tragen und insbesondere mit diesen und der Deckelfläche DF als einstückiger Kunststoff-Spritzgusskörper ausgeführt sein können. Die Gelenkstützen GS dienen vorteilhafterweise zugleich dazu, eine auf die Deckelfläche wirkende Kraft, insbesondere beim Betreten der Deckelfläche DF durch eine Person, über die Schwenkgelenkanordnung auf das Schachtgehäuse zu übertragen.

Im skizzierten bevorzugten Beispiel ist die Schwenkgelenkanordnung zwischen der Deckelfläche in der genannten Ausführung mit von der Deckelfläche DF fortgesetzten Gelenkstützen einerseits und einem Einsatzkörper, welcher auch die Wand RW und die Ringfläche RF als einstückiger Kunststoff-Spritzgusskörper enthält, ausgebildet. Fig. 5 zeigt einen solchen Einsatzkörper in Verbindung mit einer Deckelanordnung in von dem oberen Abschnitt SO des Schachtgehäuses abgehobener Position. Die Schwenkgelenkanordnung enthält in zwei in Richtung der Schwenkachse SA entgegengesetzt angeordneten Schwenkgelenken jeweils eine auf Seiten des Einsatzkörpers ausgebildete Gelenkbuchse GB, in welcher ein an der zugeordneten Gelenkstütze GS der Deckelanordnung ausgebildeter Gelenkstutzen GA drehbar einliegt. Die Anlagefläche zwischen dem Gelenkstutzen GA und der Gelenkbuchse GB weist vorteilhafterweise einen Radius auf, der wenigstens 10 % des größten Durchmessers der von der Ringfläche RF umgebenen Schachtöffnung beträgt. Durch einen solchen großen Radius ergibt sich eine große Abstützfläche des Gelenkstutzens GA gegen die Gelenkbuchse GB bei Auftreten einer Trittbelastung der Deckelfläche und eine Verteilung der Kraft auf eine solche große Abstützfläche mit entsprechend geringerer Flächenbelastung im Schwenkgelenk. Vorteilhafterweise ist die Unterkante der Gelenkbuchse an einer nach innen vorspringenden Stufe SS im Innern des Schachtgehäuses abgestützt.

Die Deckelfläche ist vorteilhafterweise in ihrem von der Ringfläche RF umgebenen Abschnitt gegenüber der genannten Randkurve RK nach oben gewölbt, wodurch sich gleichfalls eine günstige Kraftverteilung bei Trittbelastung der Deckelfläche ergibt.

Die Deckelfläche DF liegt mit ihrem überwiegenden Flächenanteil vorteilhafterweise näher bei der Schwenkachse SA als dem Radialabstand der Randkurve RK von der Schwenkachse SA an der jeweiligen zugehörigen axialen Position für die Schachtöffnung an der unter die Randkurve eintauchenden Seite des Deckels entspricht. Die Deckelfläche ist also abgeflacht. Hierdurch entsteht beim Verschwenken des Deckels und Eintauchen der Deckelfläche DF in das Schachtinnere während des Schwenkvorgangs ein Spalt zwischen der Deckelfläche DF und der Schachtöffnung RK und eventuell im Bereich der Schachtöffnung RK befindliche harte Partikel führen nicht zu einem Zerkratzen der Deckelfläche und können gegebenenfalls in das Schachtinnere fallen und blockieren dann auch nicht den Schließvorgang. Entlang der Randkurve kann auch ein weicheres Material vorgesehen sein, welches insbesondere im 2K-Spritzgussverfahren an dem Innenrand der Ringfläche angebracht sein kann. Ein weiches Material kann die Gefahr des Verkratzens der Deckelfläche und des Eindringens von Wasser vermindern.

Ein Winkel der in einer Mittellängsebene entsprechend der Schnittebenen nach Fig. 2 bis Fig. 4 zwischen Radien von der Schwenkachse zu gegenüber liegenden Punkten der Schachtöffnung liegt, ist in Fig. 3 mit WR bezeichnet. Der Winkel WR beträgt vorteilhafterweise wenigstens 60° und/oder höchstens 120°. Vorzugsweise beträgt der Winkel WR ca. 90°. Der Schwenkwinkel, um welchen der Deckel zwischen der in Fig. 2 gezeigten Schließstellung und der in Fig. 4 gezeigten Öffnungsstellung um die Schwenkachse verschwenkbar ist, beträgt vorteilhafterweise gleichfalls wenigstens 60 % und/oder höchstens 120 %. Der Verschwenkwinkel zwischen der Schließstellung und der Öffnungsstellung beträgt vorzugsweise ca. 90°.

Der Deckel kann in der geschlossenen Stellung vorteilhafterweise durch eine zusätzliche Haltevorrichtung mit einer manuell überwindbaren Haltekraft gehalten sein, wobei die Haltevorrichtung beispielsweise eine Klemmvorrichtung oder vorzugsweise eine Verrastung bilden kann. Eine solche Verrastung ist vorteilhafterweise aus Kunststoff gefertigt und an einer gegen UV-Strahlung weitgehend geschützten Stelle angeordnet und ist in dem in Fig. 5 dargestellten bevorzugten Beispiel im Bereich der Schwenkgelenkanordnung ausgebildet. Eine Verrastung kann beispielsweise durch einen federnden Steg FR an dem Einsatzkörper gegeben sein, welcher eine Gegenstruktur zu einer mit dem deckelseitigen Teil des Schwenkgelenks verbundenen Raststruktur bildet. In der skizzierten Ausführungsform ist ein an dem Achsstutzen GA ausgebildeter Vorsprung an einem an dem Federsteg FR ausgebildeten, entgegen gesetzt bezüglich der Schwenkachse SA ausgerichteten weiteren Vorsprung rastend gehalten. Durch Ansatz einer manuellen Öffnungskraft an der Grifflasche HL wird der Federsteg FR radial von der Schwenkachse SA weg gedrückt und die Vorsprünge am Gelenkstutzen GA und an dem Federsteg FR springen unter Überwindung der wesentlich durch die Federkraft des Federstegs FR bestimmten Haltekraft übereinander und geben eine weitere Verdrehung des Deckels um die Schwenkachse in die Öffnungsstellung frei. Eine Begrenzung der Schwenkbewegung kann insbesondere durch einen Anschlag der Grifflasche HL an dem Innenrand der Ringfläche RF gegeben sein. Eine Haltevorrichtung kann in vorteilhafter Ausführung auch eine Magnetanordnung enthalten.

Die Deckelanordnung weist vorteilhafterweise von der Deckelfläche DF über die Gelenkstützen GS hinaus führend einen Bogen BO auf, welcher den Deckelkörper in seiner Form stabilisiert. Der Bogen BO liegt in der Schließstellung des Deckels nach unten weisend im Schachtinneren und umgibt in der in Fig. 4 dargestellten Öffnungsstellung des Deckels die von der Ringfläche RF eingeschlossene Schachtöffnung an der der Deckelfläche DF gegenüber liegenden Seite.

Eine Funktionseinrichtung, welche in dem Schachtgehäuse angeordnet sein kann, ist vorteilhafterweise in der Schachtmitte bei der Mittelachse MA positioniert und dadurch durch die in der Öffnungsstellung des Deckels frei gegebene Schachtöffnung gut erreichbar. Eine solche Funktionseinrichtung, welche z. B. ein gegebenenfalls absperrbares Kupplungsstück eines Steckkupplungssystems sein kann, kann vorteilhafterweise über eine Anschlusseinrichtung im Schachtinneren in dem Schacht gehalten sein. Eine solche Anschlusseinrichtung kann insbesondere ein wasserführend mit einem unterirdisch liegenden Wassereinlass WE verbundener Anschlussstutzen ST sein. Die Funktionseinrichtung kann aber auch durch verschiedene andere Elemente, wie z. B. ein elektromagnetisches oder ein von Hand betätigbares Ventil, ein aufgerollter Schlauch etc. sein.

Der Schachtboden SB kann vorteilhafterweise von der Außenwand des Schachtgehäuses her zur Mitte hin fallend, insbesondere auch gekrümmt gewölbt ausgeführt sein. Vorteilhafterweise taucht in der Schließstellung des Deckels nach Fig.2 und Fig. 3 der Bogen BO und/oder in der Öffnungsstellung des Deckels nach Fig. 4 die Deckelfläche DF in den Vertikalbereich des geneigt verlaufenden Schachtbodens ein. Durch die Neigung des Schachtbodens sammeln sich eventuell in das Schachtinnere gelangende Verunreinigungen bei der Mitte des Schachtes und können dadurch in der Öffnungsstellung des Deckels gut entfernt werden. Der Schachtboden kann vorteilhafterweise Ablauf- und Belüftungsöffnungen, in dem skizzierten Beispiel in Form von radial verlaufenden Schlitzen AS enthalten. Die Breite der Schlitze bzw. allgemein der Durchmesser von derartigen Bodenöffnungen ist vorteilhafterweise kleiner als 1 mm, insbesondere kleiner als 0,5 mm, um das Eindringen von Insekten in das Schachtinnere möglichst zu unterbinden.

Eine Reinigung des Schachtinneren kann insbesondere durch die als Einheit abnehmbare Kombination des Einsatzkörpers und des Deckels, wie in Fig. 5 gezeigt, erleichtert werden, da dann ein Zugriff in das Schachtinnere durch die erweiterte Öffnung mit dem Durchmesser der zylindrischen Wand des oberen Schachtgehäuseabschnitts SO gegeben ist. Der Schachtboden kann durch einen entnehmbaren Einsatz gebildet oder bedeckt sein.

Die vorstehend und die in den Ansprüchen angegebenen sowie die den Abbildungen entnehmbaren Merkmale sind sowohl einzeln als auch in verschiedener Kombination vorteilhaft realisierbar. Die Erfindung ist nicht auf die beschriebenen Ausführungsbeispiele beschränkt, sondern im Rahmen fachmännischen Könnens in mancherlei Weise abwandelbar.

## Patentansprüche

1. Schachtanordnung für ein Gartenbewässerungssystem mit einem in den Erdboden einzugrabenden Schachtgehäuse (SG) und einer Deckelanordnung mit einem in einem Schwenkgelenk um eine im wesentlichen horizontale Schwenkachse (SA) schwenkbaren Deckel, welcher in einer Schließstellung eine obere Schachtöffnung verschließt und in einer Öffnungsstellung die Schachtöffnung zumindest teilweise für einen Zugriff von oben in ein Schachtinneres freigibt,
wobei eine in der Schließstellung nach oben weisende Deckelfläche in der Öffnungsstellung zumindest teilweise in das Schachtinnere verlagert ist,
**dadurch gekennzeichnet,**
**dass** die Schachtöffnung von der Seitenwand des Schachtgehäuses (SG) durch eine Ringfläche (RF) um wenigstens 10 % des Schachtdurchmessers beabstandet ist.

2. Schachtanordnung nach Anspruch 1, **dadurch gekennzeichnet, dass** die Ringfläche (RF) Teil eines Ringkörpers ist, welcher in das Schachtgehäuse (SG) eingesetzt ist.

3. Schachtanordnung nach Anspruch 2, **dadurch gekennzeichnet, dass** der Ringkörper die Oberkante des Schachtgehäuses (SG) überdeckt und auf dieser abgestützt ist.

4. Schachtanordnung nach Anspruch 2 oder 3, **dadurch gekennzeichnet, dass** das Schwenkgelenk zwischen dem Deckel und dem Ringkörper ausgebildet ist.

5. Schachtanordnung nach Anspruch 4, **dadurch gekennzeichnet, dass** der Gelenkbereich des Ringkörpers an seiner Unterseite vertikal an dem Schachtgehäuse (SG) abgestützt ist.

6. Schachtanordnung nach einem der Ansprüche 2 bis 5, **dadurch gekennzeichnet, dass** der Ringkörper von dem Schachtgehäuse (SG) abnehmbar ist.

7. Schachtanordnung nach einem der Ansprüche 2 bis 6, **dadurch gekennzeichnet, dass** der Ringkörper in unterschiedlichen Ausrichtungen um eine vertikale Mittelachse (MA) in dem Schachtgehäuse (SG) positionierbar ist.

8. Schachtanordnung nach Anspruch 1, **dadurch gekennzeichnet, dass** die Schwenkachse unterhalb der Deckelfläche liegt und in vertikaler Projektion durch die Schachtöffnung verläuft.

9. Schachtanordnung nach einem der Ansprüche 1 bis 8, **dadurch gekennzeichnet, dass** die Deckelfläche in der Schließstellung gegen die Schachtöffnung umgebende Randkurve (RK) nach oben gewölbt ist.

10. Schachtanordnung nach Anspruch 9, **dadurch gekennzeichnet, dass** die gewölbte Deckelfläche zumindest überwiegend einen kleineren Radialabstand zur Schwenkachse aufweist als die Randkurve (RK) in gleicher axialer Position.

11. Schachtanordnung nach einem der Ansprüche 1 bis 6, **dadurch gekennzeichnet, dass** die Schachtöffnung zumindest überwiegend kreisförmig um eine vertikale Mittelachse (MA) verläuft.

12. Schachtanordnung nach einem der Ansprüche 1 bis 11, **dadurch gekennzeichnet, dass** der Deckel in seiner Schließstellung durch eine manuell überwindbare Haltekraft einer Haltevorrichtung, insbesondere klemmend oder vorzugsweise rastend gehalten ist.

13. Schachtanordnung nach Anspruch 12, **dadurch gekennzeichnet, dass** die Haltevorrichtung unterhalb der Deckelfläche, insbesondere im Bereich des Schwenkgelenks angeordnet sind.

14. Schachtanordnung nach einem der Ansprüche 1 bis 13, **dadurch gekennzeichnet, dass** das Schachtgehäuse (SG) in einen oberen Abschnitt (SO) mit im wesentlichen kreiszylindrischer Wand und einen unteren Abschnitt (SU) unterteilt ist, wobei im unteren Abschnitt (SU) der Schachtboden zur Mitte hin fallend, insbesondere gewölbt vertieft ausgeführt ist.

15. Schachtanordnung nach einem der Ansprüche 1 bis 14, **dadurch gekennzeichnet, dass** das Schachtgehäuse in einen oberen Abschnitt (SO) mit im wesentlichen kreiszylindrischer Wand und einen unteren Abschnitt (SU) unterteilt ist, wobei im unteren Abschnitt (SU) der Schachtboden schlitzförmige radial verlaufende Ablauföffnungen aufweist.

## Claims

1. Shaft arrangement for a garden irrigation system with a shaft casing (SG) to be excavated into the ground and a cover assembly with a cover pivotable about a substantially horizontal pivot axis (SA) in a pivot joint which closes an upper shaft opening in a closed position and at least partially opens the shaft opening in an open position to provide access from above to an interior of the shaft,
wherein a cover surface pointing upwards in the closed position is at least partially displaced into the shaft interior in the open position,
**characterized in that**
the shaft opening is spaced from the side wall of the shaft casing (SG) by at least 10% of the shaft diameter by an annular surface (RF).

2. Shaft arrangement according to claim 1, **characterized in that** the annular surface (RF) is part of an annular body, which is inserted into the shaft casing (SG).

3. Shaft arrangement according to claim 2, **characterized in that** the annular body covers the upper edge of the shaft casing (SG) and is supported thereon.

4. Shaft arrangement according to claim 2 or 3, **characterized in that** the pivot joint is formed between the cover and the annular body.

5. Shaft arrangement according to claim 4, **characterized in that** the hinge region of the annular body is supported on its underside vertically to the shaft casing (SG).

6. Shaft arrangement according to one of claims 2 to 5, **characterized in that** the annular body of the shaft casing (SG) is removable.

7. Shaft arrangement according to one of claims 2 to 6, **characterized in that** the annular body is positionable in different orientations about a vertical center axis (MA) in the shaft casing (SG).

8. Shaft arrangement according to claim 1, **characterized in that** the pivot axis lies below the cover surface and extends in vertical projection through the shaft opening.

9. Shaft arrangement according to one of claims 1 to 8, **characterized in that** in the closed position the cover surface is curved upwards against an edge curve (RK) surrounding the shaft opening.

10. Shaft arrangement according to claim 9, **characterized in that** the curved cover surface at least predominantly has a smaller radial distance from the pivot axis than the edge curve (RK) in the same axial position.

11. Shaft arrangement according to one of claims 1 to 6, **characterized in that** the shaft opening extends at least predominantly circular around a vertical center axis (MA).

12. Shaft arrangement according to one of claims 1 to 11, **characterized in that** the cover is held in its closed position, in particular in clamped or preferably detent manner, by a manually surmountable holding force of a holding device.

13. Shaft arrangement according to claim 12, **characterized in that** the holding device are arranged below the cover surface, in particular in the region of the pivot joint.

14. Shaft arrangement according to one of claims 1 to 13, **characterized in that** the shaft casing (SG) is subdivided into an upper section (SO) with a substantially circular-cylindrical wall and a lower section (SU),
wherein in the lower section (SU) the shaft bottom sinks towards the center, in particular in a curved recessed manner.

15. Shaft arrangement according to one of claims 1 to 14, **characterized in that** the shaft casing (SG) is subdivided into an upper section (SO) with a substantially circular-cylindrical wall and a lower section (SU),
wherein in the lower section (SU) the shaft bottom has slot-shaped radially extending drain openings.

## Revendications

1. Agencement d'arbre pour un système d'irrigation de jardin avec un carter d'arbre (SG) configuré pour creuser dans le sol et un ensemble couvercle avec un couvercle pivotable autour d'un axe de pivot (SA) sensiblement horizontal dans un joint pivotant qui ferme une ouverture supérieure dans une position fermée et ouvre au moins partiellement l'ouverture de l'arbre dans une position ouverte pour permettre l'accès par le dessus à l'intérieur de l'arbre,
dans lequel une surface de couverture pointant vers le haut dans la position fermée est au moins partiellement déplacée dans l'intérieur de l'arbre dans la position ouverte,
**caractérisé en ce que**
l'ouverture de l'arbre est espacée de la paroi latérale du carter d'arbre (SG) d'au moins 10% du diamètre de l'arbre par une surface annulaire (RF).

2. Agencement d'arbre selon la revendication 1, **caractérisé en ce que** la surface annulaire (RF) fait partie d'un corps annulaire, qui est inséré dans le carter d'arbre (SG).

3. Agencement d'arbre selon la revendication 2, **caractérisé en ce que** le corps annulaire recouvre le bord supérieur du carter d'arbre (SG) et est supporté sur celui-ci.

4. Agencement d'arbre selon la revendication 2 or 3, **caractérisé en ce que** le joint pivotant est formé entre le couvercle et the corps annulaire.

5. Agencement d'arbre selon la revendication 4, **caractérisé en ce que** la région d'articulation du corps annulaire est supportée sur sa face inférieure à la verticale du carter d'arbre (SG).

6. Agencement d'arbre selon l'une des revendications 2 à 5, **caractérisé en ce que** le corps annulaire du carter d'arbre (SG) est amovible.

7. Agencement d'arbre selon l'une des revendications 2 à 6, **caractérisé en ce que** le corps annulaire peut être positionné dans différentes orientations autour d'un axe central vertical (MA) dans le carter d'arbre (SG).

8. Agencement d'arbre selon la revendication 1, **caractérisé en ce que** l'axe de pivot se trouve au-dessous de la surface de couverture et s'étend en saillie verticale à travers de l'ouverture de l'arbre.

9. Agencement d'arbre selon l'une des revendications 1 à 8, **caractérisé en ce que** dans la position fermée, la surface de couverture est courbée vers le haut contre une courbe de bord (RK) entourant l'ouverture de l'arbre.

10. Agencement d'arbre selon la revendication 9, **caractérisé en ce que** la surface de recouvrement courbe présente au moins de manière prédominante une distance radiale plus petite de l'axe de pivot que la courbe de bord (RK) dans la même position axiale.

11. Agencement d'arbre selon l'une des revendications 1 à 6, **caractérisé en ce que** l'ouverture de l'arbre s'étend au moins de manière majoritairement circulaire autour d'un axe central vertical (MA).

12. Agencement d'arbre selon l'une des revendications 1 à 11, **caractérisé en ce que** le couvercle est maintenu dans sa position fermée, notamment de manière serrée ou de préférence à détente, par une force de maintien surmontable manuellement d'un dispositif de maintien

13. Agencement d'arbre selon la revendication 12, **caractérisé en ce que** le dispositif de maintien est disposé sous la surface de couverture, notamment dans la région du joint pivotant.

14. Agencement d'arbre selon l'une des revendications 1 à 13, **caractérisé en ce que** le carter d'arbre (SG) est subdivisé en une section supérieure (SO) avec une paroi sensiblement cylindrique circulaire et une section inférieure (SU),
dans lequel dans la section inférieure (SU) le fond de l'arbre descend vers le centre, en particulier d'une manière incurvée en creux.

15. Agencement d'arbre selon l'une des revendications 1 à 14, **caractérisé en ce que** le carter d'arbre (SG) est subdivisé en une section supérieure (SO) avec une paroi sensiblement cylindrique circulaire et une section inférieure (SU),
dans lequel dans la section inférieure (SU) fond de l'arbre présente des ouvertures de drainage s'étendant radialement en forme de fente.
